# EUROPÄISCHE PATENTANMELDUNG

(11) **EP 0 663 351 A1**
(43) Veröffentlichungstag der Anmeldung: **19.07.1995**
(21) Anmeldenummer: 95200038.8
(22) Anmeldetag: 10.01.1995
(51) Int. Cl.: B65D 88/16

(54) **Verpackung für zerkleinerte und/oder geformte Feststoffe**

(30) Priorität: 14.01.1994 DE 4400991
(71) Anmelder: METALLGESELLSCHAFT AG, D-60323 Frankfurt am Main (DE)
(72) Erfinder: Machunsky, Eberhard, Dr., D-40699 Erkrath (DE)

(57) **Zusammenfassung**

Es wird eine Verpackung gemäß Fig. 1 für zerkleinerte und/oder geformte Feststoffe zum sicheren Transportieren, Lagern und einfachen Dosieren sowie exakten Portionieren der Feststoffe beschrieben, wobei die Verpackung wiederverwendbar und recyclebar ist und die Verpackung als Behälter (1) ausgebildet ist, der mindestens zwei Kammern (2) aufweist, und wobei jede Kammer (2) Verschlüsse (3) und (3') hat und die Kammern (2) durch Längswände (4) getrennt sind.

## Beschreibung

Die vorliegende Erfindung betrifft eine Verpackung für zerkleinerte und/oder geformte Feststoffe zum sicheren Transportieren, Lagern und einfachen Dosieren sowie exakten Portionieren der Feststoffe, wobei die Verpackung wiederverwendbar und recyclebar ist.

Zerkleinerte und/oder geformte Feststoffe, insbesondere Pulver, Pellets oder Granulate, werden in kleinen Mengen in Behältern, die 25 kg Feststoff enthalten, transportiert und gelagert. Diese Behälter bestehen üblicherweise aus Papier oder Pappe. Große Mengen Pulver, Pellets oder Granulate werden in großen Behältern mit einem Volumen von 400 l bis 500 l transportiert und gelagert. Diese Behälter bestehen üblicherweise aus Polyethylen und/oder Polypropylen. Mit dem Ansteigen des Fassungsvermögens eines herkömmlichen Behälters wird das Dosieren des geladenen Feststoffs erschwert, da beim Entleeren des Behälters ein großes Gewicht des geladenen Feststoffs gegen den Verschluß des Behälters drückt. Mit der Zunahme des Gewichtes des geladenen Feststoffs wird die genaue Portionierung des Feststoffs immer schwieriger. Der Nachteil der großen Verpackungen liegt daher darin, daß sich bestimmte Mengen nicht exakt dosieren und portionieren lassen. Die kleinen Behälter haben gegenüber den großen Behältern den Nachteil, daß eine größere Anzahl der anfallenden, gebrauchten Behälter nach chemischer Beschaffenheit der Behälter und des jeweiligen Inhalts gemäß der neuen Verpackungsordnung gesammelt und sortiert werden muß. Bei dieser Arbeit entstehen erhebliche Mengen an Staub, was nicht nur einen erheblichen Verlust an Feststoffen bedeutet, sondern außer der arbeitstechnischen Mehrbelastung zu einer Gesundheitsbelastung der Beschäftigten führt. Die kleinen Verpackungen aus Papier oder Pappe sind nicht wiederverwendbar, was die herkömmliche Verpackung zusätzlich unwirtschaftlich macht. Die Mehrkosten für die Anschaffung der Verpackung stellen die Hersteller vor große Probleme, da sie nicht nur ständig neue Verpakkungen bereitstellen müssen, sondern auch nach den neuen gesetzlichen Richtlinien für die Entsorgung des gebrauchten Verpackungsmaterials beim Hersteller Sorge tragen müssen.

Aufgabe der vorliegenden Erfindung ist es, eine Verpackung für zerkleinerte und/oder geformte Feststoffe zum sicheren Transportieren, Lagern und einfachen Dosieren sowie exakten Portionieren der Feststoffe bereitzustellen, die wirtschaftlich und umweltfreundlich hergestellt wird und wiederverwendbar sowie recyclebar ist.

Die Aufgabe der vorliegenden Erfindung wird dadurch gelöst, daß die Verpackung als Behälter ausgebildet ist, der mindestens zwei Kammern aufweist, wobei jede Kammer Verschlüsse hat und die Kammern durch Längswände getrennt sind.

Die erfindungsgemäße Verpackung ermöglicht den Transport großer Mengen, wobei beim Entleeren der Verpackung jeweils nur eine Kammer entleert wird. Das Gewicht in einer Kammer ist entsprechend relativ gering, so daß ein einfaches Dosieren und exaktes Portionieren des Feststoffs erreicht wird. Darin liegt der große Vorteil der erfindungsgemäßen Verpackung gegenüber den herkömmlichen Verpackungen. Die Notwendigkeit der Verwendung kleinerer Behälter entfällt daher. Der große Vorteil des erfindungsgemäßen Behälters ist, daß er mehrfach wiederverwendbar und recyclebar ist. Bestimmte Mengen können einfach dosiert und exakt portioniert werden. Beim Beladen, Entladen und Sammeln des erfindungsgemäßen Behälters entsteht kein Staub. Durch die Wiederverwendbarkeit und Recyclebarkeit des erfindungsgemäßen Behälters entstehen keine Entsorgungsprobleme. Der erfindungsgemäße Behälter ist im befüllten Zustand gegen Umkippen sehr stabil. Der befüllte Behälter kann zusätzlich mit einem Stützstrumpf versehen werden. Es ist möglich, mehrere befüllte Behälter, vorzugsweise zwei übereinander zu stapeln und die verpackten Feststoffe so zu lagern und zu transportieren.

Eine bevorzugte Ausgestaltung der Erfindung ist, daß die Verschlüsse der Kammern auf der horizontalen Oberseite des Behälters angeordnet und als Einfüllstutzen ausgebildet sind und daß die Verschlüsse der Kammern auf der horizontalen Unterseite des Behälters angeordnet und als Auslaufstutzen ausgebildet sind und die Verschlüsse durch Gürtelbänder, Verschlußbänder oder Verschlußbänder mit Kordelverschlüssen verschlossen werden. Die Verschlußbänder sind an der Kante zwischen den Einfüllstutzen bzw. Auslaufstutzen und der horizontalen Oberseite und der horizontalen Unterseite angebracht. Es sind bei dem erfindungsgemäßen Behälter bevorzugt vier Kammern vorgesehen. Der Behälter kann auch zwei, drei oder acht Kammern aufweisen. Bei einem Behälter mit vier Kammern können die Kammern jeweils quadratischen, rechteckigen oder dreieckigen Querschnitt aufweisen.

Eine Ausgestaltung der Erfindung ist, daß die horizontale Oberseite und Unterseite und die vertikalen Seitenwände sowie die Längswände des Behälters aus Polyethylen- oder Polypropylengewebe bestehen und an den Kanten genäht sind. Die erfindungsgemäß verwendeten Polyethylen- oder Polypropylengewebe sind recyclebare Gewebe. Ein Vorteil des erfindungsgemäßen Behälters ist, daß die horizontalen und vertikalen Seitenwände sowie die Längswände an den Kanten vernäht sind. Die Längswände können auch mit den Flächen der horizontalen und vertikalen Seitenwände vernäht sein. Dadurch sind Reparaturen möglich. Falls beispielsweise eine Seitenwand reißen sollte, kann diese ohne große Schwierigkeiten ausgewechselt werden, was die Wiederverwendbarkeit des erfindungsgemäßen Behälters erheblich erhöht. Durch das Vernähen der Kanten und den zusätzlichen Einsatz der Längswände wird die Stabilität des Behälters erheblich erhöht.

Eine Ausgestaltung der Erfindung ist, daß der Behälter 70 cm bis 120 cm breit, 70 cm bis 120 cm tief und 120 cm bis 180 cm hoch ist und der Behälter bis 1000 kg Feststoff aufnimmt. Erfindungsgemäß ist vorgesehen, daß der Behälter unterschiedlich groß sein kann. Bevorzugt werden die Größen 100 cm breit, 120 cm tief und 120 cm hoch und 80 cm breit, 80 cm tief und 140 cm hoch.

Erfindungsgemäß kann der Behälter auch durch einen zentralen Einfüllstutzen gefüllt werden. Dazu bleiben die Kammern im oberen Bereich offen. Es entsteht hierbei ein Überlaufsystem, wodurch die Kammern gleichmäßig gefüllt werden. Durch diese erfindungsgemäße Variante wird ebenfalls gewährleistet, daß eine geringere Menge des Materials beim Entleeren des Behälters auf die den einzelnen Kammern zugeordneten Auslaufstutzen drückt.

Erfindungsgemäß wird der Behälter für zerkleinerte und geformte Feststoffe, insbesondere Pulver, Pellets oder Granulate, ganz besonders für Pigmente und Füllstoffe in der chemischen Industrie verwendet.

Die Erfindung wird anhand der Fig. 1 und 2 erläutert. Es zeigt:
- Fig. 1: eine räumliche Darstellung zweier Ausgestaltungen des erfindungsgemäßen Behälters (1) mit vier Kammern (2),
- Fig. 2: eine räumliche Darstellung der erfindungsgemäßen Einfüllstutzen (11) und Auslaufstutzen (12).

Fig. 1
   Die vertikalen Seitenwände (7), (8), (9), (10) sind an den Kanten (a), (b), (c), (d) und mit den horizontalen Wänden (5) und (6) an den Kanten (f) und (g) vernäht. Die vertikalen Längswände (4), die die Kammern (2) begrenzen, sind mit den horizontalen Wänden (5) und (6) sowie an den Kanten (a), (b), (c), (d) oder mit den Flächen (7), (8), (9) und (10) und zusätzlich in der Mitte des Behälters (1) an der Kante (e) vernäht. An der horizontalen Oberseite (5) sind die Verschlüsse (3) angedeutet. An der horizontalen Unterseite (6) sind die Verschlüsse (3') angedeutet.
Fig. 2
   Es wird ein Ausschnitt des erfindungsgemäßen Behälters (1) gezeigt. An der horizontalen Oberseite (5) sind Einfüllstutzen (11) dargestellt. Die Einfüllstutzen werden durch Verschlußbänder (14) verschlossen. Entlang der Kanten sind Hebeschlaufen (13) angebracht. Zusätzlich können Hebeschlaufen (13') entlang der Nähte mit den Längswänden (4) angebracht sein. An der horizontalen Unterseite (6) sind Auslaufstutzen (12) dargestellt. Die Auslaufstutzen werden durch Verschlußbänder (14') verschlossen. Die trichterförmig ausgebildeten Einfüllstutzen (11) und die trichterförmig ausgebildeten Auslaufstutzen (12) verdeutlichen, daß sowohl beim Befüllen des Behälters (1) als auch beim Entladen keine Verluste und kein Staub entstehen. An der horizontalen Unterseite (6) können zusätzlich Schutzklappen (15) entlang der Nähte mit den Längswänden (4) angeordnet sein. Die Schutzklappen (15) sind mit zwei Verschlußbändern (16) versehen. Die Schutzklappen (15) werden über die verschlossenen Auslaufstutzen (12) geklappt und befestigt. Die Befestigung der Schutzklappen (15) erfolgt durch die Verschlußbänder (16), die mit den Schutzklappenverschlüssen (17) durch Verknoten oder auf andere übliche Art und Weise verbunden werden.

## Patentansprüche

1. Verpackung für zerkleinerte und/oder geformte Feststoffe zum sicheren Transportieren, Lagern und einfachen Dosieren sowie exakten Portionieren der Feststoffe, wobei die Verpackung wiederverwendbar und recyclebar ist, dadurch gekennzeichnet, daß die Verpackung als Behälter (1) ausgebildet ist, der mindestens zwei Kammern (2) aufweist, wobei jede Kammer (2) Verschlüsse (3) und (3') hat und die Kammern (2) durch Längswände (4) getrennt sind.

2. Verpackung nach Anspruch 1, dadurch gekennzeichnet, daß die Verschlüsse (3) der Kammern (2) auf der horizontalen Oberseite (5) des Behälters (1) angeordnet und als Einfüllstutzen (11) ausgebildet sind und die Verschlüsse (3') der Kammern (2) auf der horizontalen Unterseite (6) des Behälters (1) angeordnet und als Auslaufstutzen (12) ausgebildet sind und die Verschlüsse (3) und (3') durch Gürtelbänder, Verschlußbänder oder Verschlußbänder mit Kordelverschlüssen verschlossen werden.

3. Verpackung nach den Ansprüchen 1 oder 2, dadurch gekennzeichnet, daß die horizontale Oberseite (5) und Unterseite (6) und die vertikalen Seitenwände (7), (8), (9) und (10) sowie die Längswände (4) des Behälters (1) aus Polyethylen- oder Polypropylengewebe bestehen und an den Kanten genäht sind.

4. Verpackung nach den Ansprüchen 1 bis 3, dadurch gekennzeichnet, daß der Behälter (1) 70 cm bis 120 cm breit, 70 cm bis 120 cm tief und 120 cm bis 180 cm hoch ist und der Behälter (1) bis 1000 kg Feststoff aufnimmt.

5. Verwendung der Verpackung gemäß den Ansprüchen 1 bis 4 für zerkleinerte und geformte Feststoffe, insbesondere für Pigmente und Füllstoffe.
